# EUROPÄISCHE PATENTSCHRIFT

(11) **EP 2 002 773 B1**
(45) Veröffentlichungstag und Bekanntmachung des Hinweises auf die Patenterteilung: **02.01.2013**
(21) Anmeldenummer: 08010401.1
(22) Anmeldetag: 07.06.2008
(51) Int. Cl.: A47L 5/22, A47L 9/00, A47L 9/20

(54) **Staubsauger**
Vacuum cleaner
Aspirateur

(30) Priorität: 11.06.2007 DE 102007028086
(43) Veröffentlichungstag der Anmeldung: 17.12.2008
(73) Patentinhaber: Alfred Kärcher GmbH & Co. KG, 71364 Winnenden (DE)
(72) Erfinder: Frank, Jürgen, 71737 Kirchberg (DE); Hensel, Maic, 71522 Backnang (DE); Engelhardt, Rainer, 71397 Leutenbach (DE)
(74) Vertreter: Hoeger, Stellrecht & Partner Patentanwälte

(56) Entgegenhaltungen:
- DE-A1- 3 734 355
- DE-A1- 4 209 269
- DE-U1- 8 807 851

## Beschreibung

Die Erfindung betrifft einen Staubsauger mit einem Staubsaugergehäuse, das ein Unterteil und ein auf dieses aufsetzbares Oberteil umfasst, wobei das Unterteil einen Schmutzsammelbehälter ausbildet und das Oberteil eine von einem Elektromotor angetriebene Saugturbine mit horizontal ausgerichteter Turbinenachse aufnimmt zur Erzeugung eines Saugluftstroms, und wobei am Oberteil ein horizontal ausgerichtetes Flachfilter angeordnet ist, das über einen Saugkanal mit der Saugturbine in Strömungsverbindung steht.

Ein derartiger Staubsauger ist aus der Offenlegungsschrift DE 42 09 269 A1 bekannt. Er hat sich zum Aufsaugen von trockenem und feuchtem Sauggut bewährt. Es ist allerdings wünschenswert, die beim Betrieb des Staubsaugers auftretende Geräuschbelastung zu verringern.

Aufgabe der vorliegenden Erfindung ist es deshalb, einen Staubsauger der eingangs genannten Art derart weiterzubilden, dass er einen möglichst geräuscharmen Saugbetrieb ermöglicht.

Diese Aufgabe wird durch einen Staubsauger mit den Merkmalen von Patentanspruch 1 gelöst.

Beim erfindungsgemäßen Staubsauger weist der Saugkanal einen geradlinigen Verlauf auf, bevorzugt ist er parallel oder koaxial zur Turbinenachse ausgerichtet. Der geradlinige Verlauf hat den Vorteil, dass die Anzahl der Umlenkungen, die der Saugluftstrom im Bereich zwischen dem Flachfilter und der Saugturbine erfährt, reduziert werden kann. Der Saugluftstrom erfährt innerhalb des Saugkanals nur eine Umlenkung um 90°, um mit parallel zur Turbinenachse ausgerichteter Strömungsrichtung in die Saugturbine einzutreten. Dadurch können zum einen Strömungsverluste gering gehalten werden und zum anderen ermöglicht dies einen geräuscharmen Saugbetrieb. Darüber hinaus zeichnet sich der erfindungsgemäße Staubsauger durch einen kompakten Aufbau aus, denn die Saugturbine kann unmittelbar seitlich neben dem Flachfilter angeordnet werden. Strömungsverluste können dadurch vermindert werden. Der erfindungsgemäße Staubsauger zeichnet sich somit durch eine hohe Saugkapazität bei geringem Bauvolumen und geringer Geräuschentwicklung aus.

Von Vorteil ist es, wenn die Turbinenachse in Höhe des Flachfilters angeordnet ist. Dies ermöglicht einen besonders kompakten Aufbau des Staubsaugers und der Strömungsweg vom Flachfilter zur Saugturbine kann sehr kurz gehalten werden, so dass Strömungsverluste vermindert werden können.

Von besonderem Vorteil ist es, wenn die Turbinenachse in Höhe der Oberseite des Flachfilters angeordnet ist. Unter der Oberseite wird hierbei dessen Reinseite verstanden, die dem Schmutzsammelbehälter abgewandt ist. Das Flachfilter ist horizontal ausgerichtet und definiert mit seiner Reinseite eine Horizontalebene. Die Turbinenachse verläuft parallel und vorzugsweise innerhalb dieser Horizontalebene. Es hat sich gezeigt, dass dadurch sowohl Strömungsverluste als auch die Geräuschentwicklung des Staubsaugers gering gehalten werden können.

Mittels des hier in Rede stehenden Staubsaugers kann Schmutz und vorzugsweise auch Flüssigkeit aufgesaugt werden, indem man den Schmutzsammelbehälter mit Hilfe des Saugaggregates mit Unterdruck beaufschlagt. Es bildet sich dann ein Saugluftstrom aus, mit dessen Hilfe Schmutz und Flüssigkeit in den Schmutzsammelbehälter eingesaugt werden können. Der Staubsauger weist mindestens ein Flachfilter auf, das im Strömungsweg zwischen dem Schmutzsammelbehälter und dem Saugaggregat angeordnet ist und der Abscheidung von Feststoffen aus dem Saugluftstrom dient. Während des Saugbetriebes lagern sich zunehmend Schmutzpartikel an der dem Schmutzsammelbehälter zugewandten Unterseite des Filters an, so dass das Filter nach einiger Zeit abgereinigt werden muss. Zur Abreinigung ist bei einer besonders bevorzugten Ausgestaltung der Erfindung zwischen dem Flachfilter und der Saugturbine eine Filterabreinigungseinrichtung angeordnet, mit der die Reinseite des Flachfilters kurzzeitig mit Fremdluft beaufschlagt werden kann, wobei die Filterabreinigungseinrichtung ein Filterabreinigungsgehäuse aufweist, das den Saugkanal definiert. Zur Abreinigung kann somit die dem Schmutzsammelbehälter abgewandte Oberseite des Filters mit Fremdluft beaufschlagt werden. Dies führt zu einer mechanischen Erschütterung des Flachfilters und das Flachfilter wird entgegen der Strömungsrichtung des Saugluftstroms kurzzeitig von Fremdluft durchströmt. Dies hat zur Folge, dass sich auf der Unterseite des Flachfilters angelagerte Schmutzpartikel ablösen. Derartige Filterabreinigungseinrichtungen sind dem Fachmann an sich bekannt. Erfindungsgemäß verläuft innerhalb des Filterabreinigungsgehäuses der Filterabreinigungseinrichtung der geradlinige, vorzugsweise horizontal ausgerichtete Saugkanal, über den das Flachfilter mit der Saugturbine in Strömungsverbindung steht. Dies erleichtert die Montage des Staubsaugers und ermöglicht eine besonders kompakte Bauform mit verhältnismäßig geringem Bauvolumen.

Bevorzugt ist das Filterabreinigungsgehäuse unmittelbar oberhalb des Flachfilters angeordnet. Dadurch kann die Bauhöhe des Staubsaugers verringert werden und Strömungsverluste können reduziert werden.

Es kann beispielsweise vorgesehen sein, dass das Filterabreinigungsgehäuse eine horizontal ausgerichtete Einlassöffnung aufweist, an der das Flachfilter angeordnet ist, sowie eine vertikale Auslassöffnung, an der ein Saugeinlass der Saugturbine angeordnet ist. Die Einlassöffnung ist somit in einer Horizontalebene angeordnet und das Filter ist mit seiner Reinseite an dieser Einlassöffnung positioniert. Die Auslassöffnung verläuft in einer Vertikalebene, sie ist also um 90° zur Einlassöffnung gedreht, so dass die über die Einlassöffnung in das Filterabreinigungsgehäuse eintretende Saugluft innerhalb des Filterabreinigungsgehäuses eine Umlenkung um 90° erfährt. An die Auslassöffnung schließt sich der Saugeinlass der Saugturbine an. Am Saugeinlass kann ein Gitter positioniert sein zum Schutz der Saugturbine. Das Gitter kann innerhalb eines Kragens positioniert sein, der die Auslassöffnung umgibt.

Um die Geräuschentwicklung des Staubsaugers zusätzlich zu verringern, ist die Saugturbine bei einer bevorzugten Ausgestaltung von einem Ringraum umgeben, an den sich einander gegenüberliegend zwei Auslasskanäle anschließen. Über die Auslasskanäle kann die von der Saugturbine angesaugte Saugluft an die Umgebung abgegeben werden. Durch die Bereitstellung von zwei Auslasskanälen kann der angesaugten Luft ein verhältnismäßig großer Strömungsquerschnitt bereitgestellt werden. Dies führt zu einer Verringerung der Luftgeschwindigkeit und dadurch zu einer Reduzierung der Geräuschentwicklung des Staubsaugers. Die Anordnung der beiden Auslasskanäle dergestalt, dass sie einander gegenüberliegen, ermöglicht eine besonders kompakte Ausgestaltung des Staubsaugers, indem die Auslasskanäle jeweils auf einer Seite der Turbinenachse verlaufen.

Vorzugsweise sind die Auslasskanäle zumindest bereichsweise mit einem Dämmmaterial ausgekleidet, denn dadurch kann die Geräuschentwicklung zusätzlich verringert werden.

Von besonderem Vorteil ist es, wenn die Auslasskanäle jeweils um mindestens 180° gekrümmt sind. Die Saugluft erfährt somit in den Auslasskanälen eine Umlenkung von mindestens 180°. Dies führt zu einer Reduzierung der Luftgeschwindigkeit und damit auch zu einer Verringerung der Geräuschentwicklung.

Als vorteilhaft hat es sich erwiesen, wenn die Auslasskanäle bezogen auf eine vertikale Mittelebene des Staubsaugers spiegelsymmetrisch zueinander ausgestaltet sind. Dies vereinfacht den konstruktiven Aufbau des Staubsaugers.

Die Auslasskanäle münden bevorzugt jeweils in eine Auslassöffnung, die an einander abgewandten Seiten des Oberteils angeordnet sind. Die von der Saugturbine angesaugte Saugluft wird somit über zwei Auslassöffnungen an die Umgebung abgegeben. Auch dies führt zu einer Verringerung der Geräuschentwicklung. Die Anordnung der Auslassöffnungen an einander abgewandten Seiten des Oberteils vereinfacht den konstruktiven Aufbau des Staubsaugers.

Bei einer besonders bevorzugten Ausführungsform verlaufen die Auslasskanäle in Höhe des Flachfilters. Es kann insbesondere vorgesehen sein, dass die Auslasskanäle das Flachfilter zwischen sich aufnehmen. Dadurch kann der erfindungsgemäße Staubsauger mit besonders geringem Bauvolumen ausgestattet werden.

Vorzugsweise weisen die Auslasskanäle jeweils einen ersten, U-förmig gekrümmten Kanalabschnitt auf, der sich an einen die Saugturbine umgebenden Ringraum anschließt, sowie einen zweiten, im Wesentlichen geradlinig verlaufenden Kanalabschnitt, der neben einer Seite des Flachfilters verläuft. Das Flachfilter kann beispielsweise rechteckförmig ausgebildet sein, wobei jeweils der zweite Kanalabschnitt der Auslasskanäle entlang einer Schmalseite des Flachfilters verläuft.

Die Saugturbine ist vorzugsweise in einem Turbinengehäuse angeordnet mit einem Turbinengehäusedeckel, an den mindestens ein Dichtungselement angeformt ist. Der Turbinengehäusedeckel mit dem mindestens einen angeformten Dichtungselement bildet somit ein aus mindestens zwei Komponenten bestehendes Bauteil aus, das auf einfache Weise montiert werden kann. Der Turbinengehäusedeckel kann den Saugeinlass der Saugturbine aufweisen und beispielsweise aus einem harten Kunststoffmaterial gefertigt sein. An dieses harte Kunststoffmaterial ist das mindestens eine Dichtungselement angeformt, das vorzugsweise aus einem elastisch verformbaren Material besteht.

Es können mehrere Dichtungselemente an den Turbinengehäusedeckel angeformt sein. Beispielsweise kann ein erstes Dichtungselement der dichten Anlage der Saugturbine am Turbinengehäusedeckel dienen, und ein zweites Dichtungselement kann eine Abdichtung des Turbinengehäusedeckels gegenüber einem Turbinengehäusetopf sicherstellen. Bei einer besonders bevorzugten Ausgestaltung kommt zusätzlich ein drittes Dichtungselement zum Einsatz, das ebenfalls an den Turbinengehäusedeckel angeformt ist und das Turbinengehäuse gegenüber einer Zwischenwand des Oberteils abdichtet.

Das mindestens eine Dichtungselement besteht bei einer besonders günstigen Ausführungsform aus einem thermoplastischen Elastomer (TPE).

Besonders vorteilhaft ist es, wenn am Oberteil auf der dem Saugkanal abgewandten Seite der Saugturbine ein Saugschlauchanschluss angeordnet ist, der mit dem Schmutzsammelbehälter in Strömungsverbindung steht und an den ein Saugschlauch anschließbar ist. Der Saugschlauchanschluss kann beispielsweise in Form eines Saugstutzens ausgebildet sein, in den das Endstück eines Saugschlauches eingesetzt werden kann und an den sich in Richtung des Schmutzsammelbehälters eine Saugleitung anschließt. Die Anordnung des Saugschlauchanschlusses am Oberteil des Staubsaugergehäuses ermöglicht einen ergonomisch günstigen Anschluss des Saugschlauches und hat außerdem den Vorteil, dass der konstruktive Aufbau des Unterteils des Staubsaugers vereinfacht werden kann.

Von besonderem Vorteil ist es, wenn der Saugschlauchanschluss in Höhe der Turbinenachse angeordnet ist.

Die nachfolgende Beschreibung einer bevorzugten Ausführungsform der Erfindung dient im Zusammenhang mit der Zeichnung der näheren Erläuterung. Es zeigen:
- Figur 1:: eine vertikale Teilschnittansicht eines erfindungsgemäßen Staubsaugers;
- Figur 2:: eine Schnittansicht längs der Linie 2-2 in Figur 1 und
- Figur 3:: eine Schnittansicht längs der Linie 3-3 in Figur 1.

In der Zeichnung ist schematisch ein erfindungsgemäßer Staubsauger 10 dargestellt mit einem Unterteil 12 und einem Oberteil 14, das auf das Unterteil 12 aufgesetzt ist und dieses oberseitig abdeckt. Das Unterteil 12 bildet einen Schmutzsammelbehälter 16 aus. Am Schmutzsammelbehälter 16 sind außenseitig zwei um eine gemeinsame Drehachse frei drehbare Laufräder 18, 19 gelagert. Im Abstand zu den Laufrädern 18, 19 sind außenseitig am Schmutzsammelbehälter 16 zwei an sich bekannte und deshalb in der Zeichnung nicht dargestellte Lenkrollen frei drehbar gelagert. Der Staubsauger 10 kann somit entlang einer Aufstellfläche verfahren werden.

Das Oberteil 14 umfasst eine Bodenwand 21, die unter Zwischenlage eines Dichtringes 22 auf die Oberkante 24 des Schmutzsammelbehälters 16 aufgesetzt ist. Die Bodenwand 21 weist eine erste Öffnung in Form eines Sauglufteinlasses 26 auf sowie eine zweite Öffnung in Form eines Saugluftauslasses 27. Der Sauglufteinlass 26 wird von einer starren Saugleitung 29 durchgriffen, die in den Schmutzsammelbehälter 16 eintaucht und mit ihrem dem Schmutzsammelbehälter 16 abgewandten Ende einen Saugschlauchanschluss 30 definiert, an den ein an sich bekannter und deshalb in der Zeichnung nicht dargestellter Saugschlauch angeschlossen werden kann.

Am Saugluftauslass 27 der Bodenwand 21 ist ein Flachfilter 32 angeordnet, das in der Draufsicht im Wesentlichen rechteckförmig ausgebildet ist und eine erste Schmalseite 33 sowie eine zweite Schmalseite 34 aufweist, die über eine erste Längsseite 35 und eine zweite Längsseite 36 miteinander verbunden sind.

Die Bodenwand 21 wird von einer Haube 38 des Oberteiles 14 überdeckt. Die Haube 38 bildet einen Tragegriff 39 zum Tragen des Staubsaugers 10 aus. Zwischen der Haube 38 und der Bodenwand 21 ist innerhalb des Oberteiles 14 unmittelbar an die dem Schmutzsammelbehälter 16 abgewandte Oberseite 41 des Flachfilters 32 anschließend eine Filterabreinigungseinrichtung 43 angeordnet mit einem Filterabreinigungsgehäuse 44 das eine horizontal ausgerichtete Einlassöffnung 46 und eine vertikal ausgerichtete Auslassöffnung 47 sowie eine der Einlassöffnung 46 gegenüberliegende, ebenfalls horizontal ausgerichtete Fremdluftöffnung 48 umfasst. An der Fremdluftöffnung 48 ist ein Schließventil 50 angeordnet mit einem Ventilteller 51, der mittels eines Elektromagneten 52 abdichtend an der Fremdluftöffnung 48 gehalten ist. Auf seiner dem Elektromagneten 52 abgewandten Seite wird der Ventilteller 51 mittels einer Druckfeder 53 mit einer elastischen Rückstellkraft beaufschlagt. Die Druckfeder 53 ist zwischen einer die Einlassöffnung 46 aufweisenden Bodenwand 54 des Filterabreinigungsgehäuses 44 und dem Ventilteller 51 eingespannt.

Zwischen der Filterabreinigungseinrichtung 43 und dem Saugschlauchanschluss 30 ist innerhalb des Oberteiles 14 in einem Saugturbinengehäuse 57 ein Saugaggregat 58 mit einer Saugturbine 59 und einem die Saugturbine 59 antreibenden Elektromotor 60 angeordnet. Die Turbinenachse 62 der Saugturbine 59 verläuft in horizontaler Richtung und ist bezogen auf die Vertikale in Höhe der Oberseite 41 des Flachfilters 32 angeordnet. Die Verlängerung der Turbinenachse 62 durchgreift den Saugschlauchanschluss 30, der in Höhe der Turbinenachse 62 positioniert ist.

Das Saugturbinengehäuse 57 umfasst einen im Wesentlichen becherförmigen Turbinengehäusetopf 64, der von einem Turbinengehäusedeckel 65 abgedeckt ist. Der Turbinengehäusetopf 64 weist einen vertikal ausgerichteten Gehäuseboden 67 auf, an den sich ein im Wesentlichen zylinderförmiges Mantelteil 68 anschließt. Das Mantelteil 68 weist einen bodenseitigen Mantelabschnitt 70 auf, der über eine Stufe 71 in einen deckelseitigen Mantelabschnitt 72 mit vergrößertem Durchmesser übergeht. Der bodenseitige Mantelabschnitt 70 umgibt den Elektromotor 60 in Umfangsrichtung und der deckelseitige Mantelabschnitt 72 umgibt die Saugturbine 59 in Umfangsrichtung, wobei zwischen der Saugturbine 59 und dem deckelseitigen Mantelabschnitt 72 ein Ringraum 74 ausgebildet ist.

Der Turbinengehäusedeckel 65 definiert einen Saugeinlass 76, an dem ein Gitter 77 angeordnet ist. An den Turbinengehäusedeckel 65 sind drei Dichtungselemente angeformt, die im Gegensatz zu dem aus einem harten Kunststoffmaterial gefertigten Turbinengehäusedeckel 65 aus einem elastisch verformbaren Material, insbesondere aus einem thermoplastischen Elastomer bestehen. Ein erstes ringförmiges Dichtungselement 79 ist zwischen dem freien Rand des deckelseitigen Mantelabschnittes 72 und dem äußeren Rand des Turbinengehäusedeckels 65 angeordnet. Mittels des ersten Dichtungselementes 79 ist der Turbinengehäusedeckel 65 strömungsdicht mit dem Turbinengehäusetopf 64 verbunden.

Ein zweites ringförmiges Dichtungselement 82 ist konzentrisch zum ersten Dichtungselement 79 angeordnet und gewährleistet eine strömungsdichte Anlage der Saugturbine 59 am Turbinengehäusedeckel 65.

Ein drittes Dichtungselement 83, das ebenso wie das erste und das zweite Dichtungselement 79 bzw. 82 an den Turbinengehäusedeckel 65 angeformt ist, sichert eine strömungsdichte Anlage des Turbinengehäusedeckels 65 an einem die Auslassöffnung 47 definierenden Kragen 85 des Filterabreinigungsgehäuses 44.

Das Filterabreinigungsgehäuse 44 definiert einen geradlinigen Saugkanal 90, der in horizontaler Richtung verläuft und das Flachfilter 32 mit der Saugturbine 59 verbindet.

Im Betrieb des Staubsaugers 10 kann von der Saugturbine 59 ein Saugluftstrom erzeugt werden, der vom Saugschlauchanschluss 30 durch den Schmutzsammelbehälter 16 und das Flachfilter 32 hindurchgeführt ist, über die Einlassöffnung 46 in den Saugkanal 90 eintritt und diesen über die Auslassöffnung 47 verlässt, um anschließend über den Saugeinlass 46 zum Saugaggregat 58 zu gelangen.

Angesaugte Luft wird vom Saugaggregat 58 über am Umfang der Saugturbine 59 angeordnete Abluftöffnungen 92 an den Ringraum 74 abgegeben. An einander gegenüberliegenden Seiten 94 bzw. 95 schließen sich an den Ringraum 74 einander gegenüberliegend ein erster Auslasskanal 97 und ein zweiter Auslasskanal 98 an, die bezüglich einer vertikalen Mittelebene 99, in der die Turbinenachse 62 verläuft, spiegelsymmetrisch zueinander ausgestaltet sind. Sie umfassen jeweils einen sich an den Ringraum 74 anschließenden ersten Kanalabschnitt 101 bzw. 102, der U-förmig ausgestaltet ist, und einen zweiten Kanalabschnitt 104 bzw. 105, der im Wesentlichen geradlinig verläuft und jeweils in eine Auslassöffnung 107 bzw. 108 einmündet. Die Auslassöffnungen 107 und 108 sind an einander abgewandten Außenseiten 110 bzw. 111 des Oberteils 14 angeordnet. In vertikaler Richtung sind die Auslasskanäle 97 und 98 in Höhe der Turbinenachse 62 positioniert, und zwar dergestalt, dass die zweiten Kanalabschnitte 104 und 105 jeweils entlang einer Schmalseite 33 bzw. 34 des Flachfilters 32 verlaufen.

Die vom Saugaggregat 58 angesaugte Saugluft kann über die Auslasskanäle 97 und 98 und die sich daran anschließenden Auslassöffnungen 107 und 108 an die Umgebung abgegeben werden. Die Auslasskanäle 97 und 98 sind innenseitig mit Dämmmaterial ausgekleidet.

Während des Saugbetriebes kann Schmutz und vorzugsweise auch Flüssigkeit in den Schmutzsammelbehälter 16 eingesaugt werden. Saugluft durchströmt das Flachfilter 32, wobei sich an dessen dem Schmutzsammelbehälter 16 zugewandter Unterseite 113 Schmutzpartikel ablagern. Das Flachfilter 32 muss daher nach einiger Zeit abgereinigt werden. Hierzu wird der Elektromagnet 52 der Filterabreinigungseinrichtung 43 kurzzeitig abgeschaltet, so dass der Ventilteller 51 für kurze Zeit die Fremdluftöffnung 48 freigibt und folglich Fremdluft in den Saugkanal 90 eintreten kann. Dies führt zu einer mechanischen Erschütterung des Flachfilters 32. Ein Teil der in den Saugkanal 90 eintretenden Fremdluft durchströmt das Flachfilter 32 entgegen der Strömungsrichtung des während des Saugbetriebes herrschenden Saugluftstroms. Mechanische Erschütterung und die Fremdluftdurchströmung des Flachfilters 32 haben zur Folge, dass sich an dessen Unterseite 113 angelagerte Schmutzteilchen vom Flachfilter 32 ablösen. Nach erfolgter Abreinigung wird der Elektromagnet 52 wieder eingeschaltet, so dass der Ventilteller 51, der von der Druckfeder 53 zur Fremdluftöffnung 48 zurückgeführt wurde, wieder dichtend an der Fremdluftöffnung 48 gehalten wird. Es kann dann der normale Saugbetrieb weitergeführt werden.

Der Staubsauger 10 zeichnet sich durch eine sehr geringe Geräuschentwicklung sowie durch einen hohen Luftdurchsatz und eine kompakte Bauweise aus. Die geringe Geräuschentwicklung wird insbesondere dadurch erzielt, dass der Saugluftstrom im Bereich zwischen dem Flachfilter 32 und der Saugturbine 59 nur eine Umlenkung um 90° erfährt, da der Saugkanal 90 geradlinig verläuft. Darüber hinaus ist der Strömungsweg zwischen dem Flachfilter 32 und der Saugturbine 59 sehr kurz gehalten. Dadurch können Strömungsverluste reduziert werden. Da die Auslasskanäle 97 und 98 mit Dämmmaterial ausgekleidet sind, kann die Geräuschentwicklung des Staubsaugers zusätzlich reduziert werden. Eine weitere Reduzierung der Geräuschentwicklung wird dadurch erzielt, dass die Auslasskanäle 97 und 98 die angesaugte Saugluft jeweils um 180° umlenken. Dies hat eine Verringerung der Luftgeschwindigkeit zur Folge und dies wiederum vermindert die Geräuschentwicklung. Eine weitere Reduzierung der Luftgeschwindigkeit und damit der Geräuschentwicklung wird dadurch erzielt, dass die angesaugte Saugluft über zwei Auslasskanäle abgegeben wird, denn dadurch wird insgesamt der Strömungsquerschnitt vergrößert und folglich die Strömungsgeschwindigkeit reduziert.

## Patentansprüche

1. Staubsauger mit einem Unterteil (12) und einem auf dieses aufsetzbaren Oberteil (14), wobei das Unterteil (12) einen Schmutzsammelbehälter (16) ausbildet und das Oberteil (14) eine von einem Elektromotor (60) angetriebene Saugturbine (59) mit horizontal ausgerichteter Turbinenachse (62) aufnimmt zur Erzeugung eines Saugluftstroms, und wobei am oder im Oberteil (14) ein horizontal ausgerichtetes Flachfilter (32) angeordnet ist, das über einen Saugkanal (90) mit der Saugturbine (59) in Strömungsverbindung steht, **dadurch gekennzeichnet, dass** der Saugkanal (90) geradlinig verläuft und der Saugluftstrom zwischen dem Flachfilter (32) und der Saugturbine (59) nur eine Umlenkung um 90° erfährt.

2. Staubsauger nach Anspruch 1, **dadurch gekennzeichnet, dass** die Turbinenachse (62) in Höhe des Flachfilters (32) angeordnet ist.

3. Staubsauger nach Anspruch 1 oder 2, **dadurch gekennzeichnet, dass** die Turbinenachse (62) in Höhe der Oberseite (41) des Flachfilters (32) angeordnet ist.

4. Staubsauger nach Anspruch 1, 2 oder 3, **dadurch gekennzeichnet, dass** zwischen dem Flachfilter (32) und der Saugturbine (59) eine Filterabreinigungseinrichtung (43) angeordnet ist zur kurzzeitigen Beaufschlagung der Oberseite (41) des Flachfilters mit Fremdluft, wobei die Filterabreinigungseinrichtung (43) ein Filterabreinigungsgehäuse (44) aufweist, das den Saugkanal (90) definiert.

5. Staubsauger nach Anspruch 4, **dadurch gekennzeichnet, dass** das Filterabreinigungsgehäuse (44) unmittelbar oberhalb des Flachfilters (32) angeordnet ist.

6. Staubsauger nach Anspruch 4 oder 5, **dadurch gekennzeichnet, dass** das Filterabreinigungsgehäuse (44) eine horizontal ausgerichtete Einlassöffnung (46) aufweist, an der das Flachfilter (32) angeordnet ist, sowie eine vertikale Auslassöffnung (47), an der ein Saugeinlass (76) der Saugturbine (59) angeordnet ist.

7. Staubsauger nach einem der voranstehenden Ansprüche, **dadurch gekennzeichnet, dass** die Saugturbine (59) von einem Ringraum (74) umgeben ist, an den sich einander gegenüberliegend zwei Auslasskanäle (97, 98) anschließen.

8. Staubsauger nach Anspruch 7, **dadurch gekennzeichnet, dass** die Auslasskanäle (97, 98) zumindest bereichsweise mit Dämmmaterial ausgekleidet sind.

9. Staubsauger nach Anspruch 7 oder 8, **dadurch gekennzeichnet, dass** die Auslasskanäle (97, 98) um mindestens 180° gekrümmt sind.

10. Staubsauger nach Anspruch 7, 8 oder 9, **dadurch gekennzeichnet, dass** die Auslasskanäle (97, 98) bezogen auf eine vertikale Mittelebene (99) des Staubsaugers (10) spiegelsymmetrisch zueinander ausgestaltet sind.

11. Staubsauger nach einem der Ansprüche 7 bis 10, **dadurch gekennzeichnet, dass** die Auslasskanäle (97, 98) jeweils in eine Auslassöffnung (107, 108) einmünden, die an einander abgewandten Seiten (110, 111) des Oberteils (41) angeordnet sind.

12. Staubsauger nach einem der Ansprüche 7 bis 11, **dadurch gekennzeichnet, dass** die Auslasskanäle (97, 98) in Höhe des Flachfilters (32) verlaufen.

13. Staubsauger nach einem der Ansprüche 7 bis 12, **dadurch gekennzeichnet, dass** die Auslasskanäle (97, 98) jeweils einen ersten, U-förmig gekrümmten Kanalabschnitt (101, 102) aufweisen, der sich an der die Saugturbine (59) umgebenden Ringraum (74) anschließt, sowie einen zweiten, im Wesentlichen geradlinig verlaufenden Kanalabschnitt (104, 105), der neben einer Seite (33, 34) des Flachfilters (32) verläuft.

14. Staubsauger nach einem der voranstehenden Ansprüche, **dadurch gekennzeichnet, dass** die Saugturbine (59) in einem Turbinengehäuse (57) angeordnet ist mit einem Turbinengehäusedeckel (65), an den mindestens ein Dichtungselement (79, 82, 83) angeformt ist.

15. Staubsauger nach Anspruch 14, **dadurch gekennzeichnet, dass** das mindestens eine Dichtungselement (79, 82, 83) aus einem thermoplastischen Elastomer besteht.

16. Staubsauger nach einem der voranstehenden Ansprüche, **dadurch gekennzeichnet, dass** am Oberteil (14) auf der dem Saugkanal (90) abgewandten Seite der Saugturbine (59) ein Saugschlauchanschluss (30) angeordnet ist, der mit dem Schmutzsammelbehälter (16) in Strömungsverbindung steht und an den ein Saugschlauch anschließbar ist.

## Claims

1. Vacuum cleaner having a bottom part (12) and a top part (14) which can be placed thereon, wherein the bottom part (12) forms a dirt collection container (16) and the top part (14) accommodates a suction turbine (59) driven by an electric motor (60) and having a horizontally aligned turbine axis (62) for generating a flow of suction air, and wherein a horizontally aligned flat filter (32) which is in flow connection via a suction channel (90) with the suction turbine (59) is arranged on or in the top part (14), **characterized in that** the suction channel (90) extends in a straight line, and the flow of suction air undergoes only a deflection through 90° between the flat filter (32) and the suction turbine (59).

2. Vacuum cleaner in accordance with claim 1, **characterized in that** the turbine axis (62) is arranged at the level of the flat filter (32).

3. Vacuum cleaner in accordance with claim 1 or 2, **characterized in that** the turbine axis (62) is arranged at the level of the upper side (41) of the flat filter (32).

4. Vacuum cleaner in accordance with claim 1, 2 or 3, **characterized in that** a filter cleaning device (43) is arranged between the flat filter (32) and the suction turbine (59) for acting for a short time on the upper side (41) of the flat filter with external air, the filter cleaning device (43) comprising a filter cleaning housing (44) which defines the suction channel (90).

5. Vacuum cleaner in accordance with claim 4, **characterized in that** the filter cleaning housing (44) is arranged immediately above the flat filter (32).

6. Vacuum cleaner in accordance with claim 4 or 5, **characterized in that** the filter cleaning housing (44) comprises a horizontally aligned inlet opening (46) at which the flat filter (32) is arranged, and a vertical outlet opening (47) at which a suction inlet (76) of the suction turbine (59) is arranged.

7. Vacuum cleaner in accordance with any one of the preceding claims, **characterized in that** the suction turbine (59) is surrounded by an annular space (74) which is adjoined by two outlet channels (97, 98) located opposite each other.

8. Vacuum cleaner in accordance with claim 7, **characterized in that** the outlet channels (97, 98) are lined at least in some sections with insulating material.

9. Vacuum cleaner in accordance with claim 7 or 8, **characterized in that** the outlet channels (97, 98) are curved through at least 180°.

10. Vacuum cleaner in accordance with claim 7, 8 or 9, **characterized in that** the outlet channels (97, 98) are of mirror-symmetrical configuration in relation to a vertical centre plane (99) of the vacuum cleaner (10).

11. Vacuum cleaner in accordance with any one of claims 7 to 10, **characterized in that** the outlet channels (97, 98) each open into an outlet opening (107, 108), which outlet openings are arranged on sides (110, 111) of the top part (41) that face away from each other.

12. Vacuum cleaner in accordance with any one of claims 7 to 11, **characterized in that** the outlet channels (97, 98) extend at the level of the flat filter (32).

13. Vacuum cleaner in accordance with any one of claims 7 to 12, **characterized in that** the outlet channels (97, 98) each comprise a first channel section (101, 102) curved in the shape of a U, which adjoins the annular space (74) surrounding the suction turbine (59), and a second channel section (104, 105) extending essentially in a straight line, which extends alongside a side (33, 34) of the flat filter (32).

14. Vacuum cleaner in accordance with any one of the preceding claims, **characterized in that** the suction turbine (59) is arranged in a turbine housing (57) with a turbine housing lid (65) on which at least one sealing element (79, 82, 83) is formed.

15. Vacuum cleaner in accordance with claim 14, **characterized in that** the at least one sealing element (79, 82, 83) consists of a thermoplastic elastomer.

16. Vacuum cleaner in accordance with any one of the preceding claims, **characterized in that** a suction hose connection (30), which is in flow connection with the dirt collection container (16) and to which a suction hose is connectable, is arranged on the top part (14) on the side of the suction turbine (59) that faces away from the suction channel (90).

## Revendications

1. Aspirateur doté d'une partie inférieure (12) et d'une partie supérieure (14) pouvant être placée sur celle-ci, la partie inférieure (12) formant un réservoir collecteur de poussière (16) et la partie supérieure (14) logeant une turbine d'aspiration (59) entraînée par un moteur électrique (60), dotée d'un axe de turbine (62) orienté horizontalement et destinée à produire un courant d'air d'aspiration, et un filtre plat (32) orienté horizontalement étant disposé sur ou dans la partie supérieure (14) et étant en relation d'écoulement avec la turbine d'aspiration (59) par l'intermédiaire d'un canal d'aspiration (90), **caractérisé en ce que** le canal d'aspiration (90) s'étend linéairement et le courant d'air d'aspiration entre le filtre plat (32) et la turbine d'aspiration (59) ne subit qu'une déviation de 90°.

2. Aspirateur selon la revendication 1, **caractérisé en ce que** l'axe de turbine (62) est disposé à hauteur du filtre plat (32).

3. Aspirateur selon la revendication 1 ou 2, **caractérisé en ce que** l'axe de turbine (62) est disposé à hauteur de la face supérieure (41) du filtre plat (32).

4. Aspirateur selon la revendication 1, 2 ou 3, **caractérisé en ce qu'**un dispositif de nettoyage de filtre (43) est disposé entre le filtre plat (32) et la turbine d'aspiration (59) et est destiné à soumettre en peu de temps la face supérieure (41) du filtre plat à un air extérieur, le dispositif de nettoyage de filtre (43) comprenant un boîtier de nettoyage de filtre (44) définissant le canal d'aspiration (90).

5. Aspirateur selon la revendication 4, **caractérisé en ce que** le boîtier de nettoyage de filtre (44) est disposé directement au-dessus du filtre plat (32).

6. Aspirateur selon la revendication 4 ou 5, **caractérisé en ce que** le boîtier de nettoyage de filtre (44) comprend une ouverture d'entrée (46) orientée horizontalement sur laquelle est disposé le filtre plat (32) et une ouverture de sortie verticale (47) sur laquelle est disposée une entrée d'aspiration (76) de la turbine d'aspiration (59).

7. Aspirateur selon l'une quelconque des revendications précédentes, **caractérisé en ce que** la turbine d'aspiration (59) est entourée par un espace annulaire (74) dans le prolongement duquel se situent deux canaux de sortie (97, 98) opposés l'un à l'autre.

8. Aspirateur selon la revendication 7, **caractérisé en ce que** les canaux de sortie (97, 98) sont revêtus au moins par endroits d'un matériau isolant.

9. Aspirateur selon la revendication 7 ou 8, **caractérisé en ce que** les canaux de sortie (97, 98) sont courbés d'au moins 180°.

10. Aspirateur selon la revendication 7, 8 ou 9, **caractérisé en ce que** les canaux de sortie (97, 98) sont conçus selon une symétrie inversée par rapport à un plan médian vertical (99) de l'aspirateur (10).

11. Aspirateur selon l'une quelconque des revendications 7 à 10, **caractérisé en ce que** les canaux de sortie (97, 98) débouchent respectivement dans une ouverture de sortie (107, 108) disposée sur les faces (110, 111) opposées de la partie supérieure (41).

12. Aspirateur selon l'une quelconque des revendications 7 à 11, **caractérisé en ce que** les canaux de sortie (97, 98) s'étendent à hauteur du filtre plat (32).

13. Aspirateur selon l'une quelconque des revendications 7 à 12, **caractérisé en ce que** les canaux de sortie (97, 98) comprennent respectivement une première partie de canal courbée en forme de U (101, 102) dans le prolongement de l'espace annulaire (74) entourant la turbine d'aspiration (59), et une seconde partie de canal (104, 105) s'étendant sensiblement linéairement et à côté d'une face (33, 34) du filtre plat (32).

14. Aspirateur selon l'une quelconque des revendications précédentes, **caractérisé en ce que** la turbine d'aspiration (59) est disposée dans un boîtier de turbine (57) doté d'un couvercle (65) sur lequel est formé au moins un élément d'étanchéité (79, 82, 83).

15. Aspirateur selon la revendication 14, **caractérisé en ce que** le ou les éléments d'étanchéité (79, 82, 83) sont constitués d'un élastomère thermoplastique.

16. Aspirateur selon l'une quelconque des revendications précédentes, **caractérisé en ce qu'**un raccord de tuyau d'aspiration (30) en relation d'écoulement avec le réservoir collecteur de poussière (16) et pouvant être raccordé à un tuyau d'aspiration est disposé sur la partie supérieure (14) sur la face de la turbine d'aspiration (59) opposée au canal d'aspiration (90).
